# EUROPÄISCHE PATENTANMELDUNG

(11) **EP 0 563 558 A1**
(43) Veröffentlichungstag der Anmeldung: **06.10.1993**
(21) Anmeldenummer: 93102419.4
(22) Anmeldetag: 16.02.1993
(51) Int. Cl.: E01C 23/06, E01C 19/48

(54) **Deckenfertiger**

(30) Priorität: 03.04.1992 DE 9204628 U
(71) Anmelder: Joseph Vögele AG, D-68146 Mannheim (DE)
(72) Erfinder: Resch, Erich, W-6800 Mannheim 31 (DE)
(74) Vertreter: Grünecker, Kinkeldey, Stockmair & Schwanhäusser Anwaltssozietät

(57) **Zusammenfassung**

Die Erfindung betrifft einen Deckenfertiger, insbesondere Kleinfertiger, mit einer breitenverstellbaren Einbaubohle (B), die außen entgegen der Fahrtrichtung weisende Seitenteile zur seitlichen Eingrenzung der Einbaugut-Vorlage auf die Bohlenbreite sowie bodenseitige Glättbleche aufweist. Der Erfindung liegt die Aufgabe zugrunde, einen Deckenfertiger der eingangs genannten Art im Hinblick auf einfach und rasch durchführbare Schachteinbauarbeiten zu verbessern. Diese Aufgabe wird dadurch gelöst, daß zwischen den Seitenteilen (11) eine Einbau-Hilfsvorrichtung (H) für aus der Einbaugut-Vorlage herzustellende Schacht-Tragschichten (T) in einer den Querabstand der Seitenteile wesentlich unterschreitenden Einbau-Breite (X) angeordnet ist, und daß die Einbau-Hilfsvorrichtung (H) eine über die Unterseite der Glättbleche (9) der Einbaubohle (B) nach unten vorspringende Einzugrampe (14) und einen in Fahrtrichtung (R) davorliegenden, in etwa auf die Breite der Einzugsrampe (14) begrenzten Einbaugut-Einlaß (13) aufweist.

## Beschreibung

Die Erfindung betrifft einen Deckenfertiger der im Oberbegriff des Patentanspruchs 1 angegebenen Art.

Solche Deckenfertiger, insbesondere Kleinfertiger, (Prospekt der Firma Joseph Vögele AG Nr. 2373/51.91 "Super Boy") sind hauptsächlich zum Einbauen von Deckenbelägen auf Rad- und Gehwegen bestimmt; sie lassen sich jedoch auch auf Fahrbahnen einsetzen, auf denen schmale Deckenstreifen einzubauen sind. Vorwiegend bei Kanalbauarbeiten wird in der Fahrbahn, im Gehweg oder im Radweg ein Schacht ausgehoben, der nach Abschluß der Arbeiten zunächst mit Erdreich zugeschüttet und dann ab einer bestimmten Tiefe mit Tragschichten aus Einbaugut aufgefüllt wird, und zwar bis einige Zentimeter unterhalb der Schachtränder. Die Schächte haben in der Regel eine Breite zwischen 45 und 75cm. Die mininale Arbeitsbreite der Kleinfertiger ist zumeist wesentlich größer als die Schachtweite. Es ist zwar bekannt, Verschmälerungsteile anzubauen, um schmale Arbeitsbreiten fahren zu können; jedoch lassen sich damit die unterhalb der Deckenschicht einzubauenden Tragschichten beim Auffüllen eines Schachts nicht verarbeiten. Nach wie vor wird deshalb das Einbaugut für die Tragschichten manuell oder mit Schubkarren eingefüllt, nivelliert und mit Rüttlern so weit verdichtet, daß die Oberseite wenige Zentimeter unter den Schachträndern liegt. Erst nach diesen mühsamen und zeitaufwendigen Vorarbeiten kann die abschließende Deckenschicht eingebaut werden.

Der Erfindung liegt die Aufgabe zugrunde, einen Deckenfertiger der eingangs genannten Art im Hinblick auf einfach und rasch durchführbare Schachteinbauarbeiten zu verbessern.

Die gestellte Aufgabe wird mit den im kennzeichnenden Teil des Patentanspruchs 1 enthaltenen Merkmalen gelöst. Bei dieser Ausbildung des Deckenfertigers können die Tragschichten einfach und rasch in den zugeschütteten Schacht eingebaut werden. Das der Einbaubohle vorgelegte Einbaugut wird durch den Einbauguteinlaß und die Einzugsrampe in den Schacht gefördert, wobei die Einbaubohle dank ihrer seitlichen Überstände sauber geführt wird, selbst wenn die Schachtränder uneben oder ausgebrochen sein sollten. Das Gewicht der Einbaubohle wird über die Einzugsrampe auch auf die tieferliegende Tragschicht im Schacht übertragen, sobald das Einbaugut bis auf eine ausreichende Höhe aufgefüllt ist. Die üblicherweise in die Einbaubohle integrierten Vibratoren beaufschlagen das Einbaugut im Schacht, so daß der Einsatz von manuell bewegten Rüttlern entfällt. Die Einzugsrampe nivelliert die oberste Tragschicht im Schacht auf die erforderliche und wenige Zentimeter unterhalb der Schachtränder liegende Höhe, so daß anschließend mit dem Einbauen einer abschließenden Deckschicht ein sauberer Verlauf zu den angrenzenden Fahrbahn-, Gehweg- oder Radwegoberflächen entsteht. Da die Tragschichten in den Schacht rasch eingebracht und nivelliert und verdichtet werden, reduziert sich der Arbeits- und Zeitaufwand gegenüber herkömmlichen Methoden.

Eine besonders zweckmäßige Ausführungsform geht aus Anspruch 2 hervor. Der Maschinenführer kann mittels der verstellbaren Einbaubohle die Einbau-Arbeitsbreite im Schacht genau an die jeweiligen Gegebenheiten anpassen.

Besonders vorteilhaft sind die Merkmale von Anspruch 3, weil sich der Deckenfertiger mit wenigen Handgriffen umrüsten läßt, indem zu Schachtbauarbeiten die Einbau-Hilfsvorrichtung angebracht und zum anschließenden Verlegen der obersten Deckschicht mittels der Einbaubohle wieder abgebaut wird. Dem Deckenfertiger wird damit eine praktische und rationelle Doppelfunktion verliehen, die seinen Einsatzbereich auf bauliche einfache und kostengünstige Weise erweitert.

Die für Schachtbauarbeiten notwendige, geringe Arbeitsbreite sowie eine wirksame Führung der Einbaubohle beiderseits des Schachts werden bei der Ausführungsform gemäß Anspruch 4 erreicht.

Für die Praxis sind die Dimensionen und der Verstellbereich gemäß Anspruch 5 besonders zweckmäßig. Die verbleibenden 4cm oberhalb der verdichteten Tragschicht im Schacht lassen sich mit einer abschließenden und nach Abbau der Einbau-Hilfsvorrichtung verlegten Deckenschicht problemlos ausgleichen.

Bei der Ausführungform gemäß Anspruch 6 wird das Einbaugut zügig nach unten in den Schacht gebraucht. Die Einbaukufe ist stabil und überträgt das Gewicht der Einbaubohle sowie die Rüttelkräfte zum Verdichten der Tragschichten problemlos nach unten. Die Einbaukufe stützt sich an den Glättblechen der Einbaubohle nach oben ab. Der verlängerte Glättboden der Einbaukufe ergibt für die Verdichtung der Tragschicht eine große Auflagefläche im Schacht und versteift zudem die Einzugsrampe.

Ein wichtiges Merkmal geht ferner aus Anspruch 7 hervor. Die Auflageplatten versteifen nicht nur die Einbau-Hilfsvorrichtung, sondern tragen auch Führung und Abstützung der Einbaukufe bei. Das vorgelegte Einbaugut wird von den Auflageplatten unter die Einzugsrampe gezwungen und kann nicht seitlich ausweichen.

Eine stabile Halterung der Einbau-Hilfsvorrichtung ist bei der Ausführungsform gemäß Anspruch 8 gegeben, weil auch das in Fahrtrichtung hintenliegende Ende der Einbaukufe mit der Einbaubohle verbunden ist, und zwar auf baulich einfache Weise. Die Haken verhindern ein unerwünschtes Herabhängen des hinteren Endes der Einbaukufe. Sie halten die Einbaukufe in fester Anlage an den Glättblechen, so daß die Vibrationskräfte von den Vibrationseinrichtungen der Einbaubohle direkt in die Tragschichten übertragen werden.

Bei der Ausführungsform gemäß Anspruch 9 läßt sich vor der Einzugsrampe eine hohe Einbaugut-Vorlage erzeugen, so daß auch dicke Tragschichten rasch verlegt werden können.

Bei den beiden Alternativen der Befestigung der Einbau-Hilfsvorrichtung gemäß Anspruch 10 ist in jedem Fall eine einwandfreie Positionierung und Halterung der Einbau-Hilfsvorrichtung gegeben.

Die Einbau-Hilfsvorrichtung gemäß Anspruch 11 läßt sich problemlos an bereits im Einsatz gewesenen Einbaubohlen anbringen, um mit dem Kleinfertiger auch Schachtbauarbeiten, insbesondere das Einbringen, Nivellieren und Verdichten von Tragschichten, rasch und zügig durchführen zu können.

Anhand der Zeichnung wird eine Ausführungsform des Erfindungsgegenstandes erläutert. Es zeigt:
- Fig. 1: eine schematische Seitenansicht eines Deckenfertigers mit angehobener Einbaubohle,
- Fig. 2: eine schematische Perspektivansicht eines Teils der Einbaubohle von Fig. 1, mit angebauter Einbau-Hilfsvorrichtung, und
- Fig. 3: die Einbau-Hilfsvorrichtung in pespektivischer Darstellung.

Ein Deckenfertiger F, insbesondere ein Kleinfertiger für Geh- oder Radwege sowie für schmale Arbeitsbreiten auf Fahrbahnen, weist einen Antriebsmotor 1, ein Bedienpult 2 sowie ein Raupenfahrwerk 3 auf. In Fahrtrichtung R ist vorne ein Gutbunker 4 angeordnet, von dem das Einbaugut über eine nicht dargestellte Förderstrecke im Inneren des Fertigers F zu einer Gutverteileinrichtung 5 gebracht wird. Mit Auslegern 6 ist am Fertiger F eine Einbaubohle angehängt, zweckmäßigerweise eine breitenverstellbare Einbaubohle B. Strichliert ist an der Einbaubohle B eine Einbau-Hilfsvorrichtung H angedeutet, mit der das Einbaugut mittels des Fertigers in schmale Kanalschächte einbringbar, nivellierbar und verdichtbar ist. Die Einbau-Hilfsvorrichtung H ist nach Wunsch an- und abbaubar.

Die Einbaubohle B gemäß Fig. 2 weist zwei quer zur Fahrtrichtung R verstellbare Bohlenteile 7, 8 mit bodenseitigen Glättblechen 9 auf. Die Glättbleche 9 laufen in Fahrtrichtung hinten mit einer Auslaufkante 10 aus. Seitenteile 11 erstrecken sich in Fahrtrichtung nach vorne und begrenzen die Breite der Gutvorlage auf die Arbeitsbreite der Einbaubohle. An den Seitenteilen 11 können innen Verschmälerungsteile 12 befestigt sein, mit denen die Breite der einbaubaren Gutvorlage auf ein geringeres Maß reduziert wird als es dem Querabstand zwischen den Seitenteilen 11 entspricht.

Zwischen die Verschmälerungsteile 12 ist die Einbau-Hilfsvorrichtung H eingebaut, die im Detail aus Fig. 3 zu entnehmen ist. Die Einbau-Hilfsvorrichtung H weist in Fahrtrichtung vorne einen offenen Einbaugut-Einlaß 13 auf, der seitlich von Auflageplatten 16 und darauf befestigten, hochstehenden Platten 17 sowie in Fahrtrichtung hinten von vertikal stehenden Wandteilen 18 begrenzt ist. Die Einbau-Hilfsvorrichtung H besteht aus zwei in Querrichtung einander überlappenden, ineinander verschiebbaren Hälften I und II, wobei jeweils eine Hälfte I, II mit einem Bohlenteil 7, 8 verbunden ist, derart, daß sich die Arbeitsbreite X der Einbau-Hilfsvorrichtung H mittels der verstellbaren Bohlenteile 7, 8 einstellen läßt. An der Unterseite der Wandteile 18 ist eine Einzugsrampe 14 vorgesehen, die schräg oder gerundet entgegen der Fahrtrichtung R bis auf eine Höhe von ca. 4cm unterhalb der Unterseiten der Glättbleche 9 abfällt. Die Einzugsrampe 14 ist so breit wie der Einbaugut-Einlaß 13 und wird entgegen der Fahrtrichtung durch einen ebenen Glättboden 15 verlängert, der sich bis zum hinteren Ende der Glättbleche 9 erstreckt. Die Einzugsrampe 14 bildet mit dem Glättboden 15, mit Seitenwänden 22, Endwänden 21 und Deckwänden 20 eine Einbaukufe K, die aus zwei teleskopartig ineinander geschobenen Kästen besteht und mit den Auflageplatten 16 und den Wandteilen 18 verbunden ist. Befestigungseinrichtungen 19 dienen zum Festlegen der Einbau-Hilfsvorrichtung an den Verschmälerungsteilen 12. Die Platten 17 könnten aber auch direkt mit den Seitenteilen 11 verbunden werden. Haken 23 am hinteren Ende der Einbaukufe K greifen um die Auslaufkante 10 der Glättbleche 9. Die Einbau-Hilfsvorrichtung H ist so in die Einbaubohle eingesetzt, daß die Deckwände 20 an den Glättblechen 9 und zumindest ein Wandteil 18 an der Vorderseite eines Bohlenteils 7, 8 anliegt.

Bei Schachtbauarbeiten fährt der Fertiger F über dem Schacht, wobei die Fahrwerke 3 und die seitlichen Enden der Bohlenteile 7, 8 auf der Fahrbahndecke neben den Schachträndern aufliegen. Die Arbeitsbreite X der Einbau-Hilfsvorrichtung wird auf die Schachtweite eingestellt. Das vorgelegte Einbaugut wird durch den Einbauguteinlaß 13 in den Schacht S gefüllt, bis die oberste Tragschicht T ein Niveau erreicht, bei dem die Einzugsrampe 14 und der Glättboden 15 zu verdichten beginnen. Die üblicherweise in der Einbaubohle B enthaltenen Vibrationseinrichtungen V unterstützen das Verdichten und Einebnen der obersten Tragschicht T auf einem Niveau, das um die Höhe der Einbaukufe K unterhalb der Glättbleche 9 liegt. Sobald die Tragschicht durchgehend verlegt, verdichtet und geebnet worden ist, werden die Befestigungseinrichtungen 19 und 23 gelöst und die Einbau-Hilfsvorrichtung H von der Einbaubohle B abgebaut. Danach wird in einem erneuten Arbeitsgang eine Deckenschicht verlegt, die den Abstand zwischen der Oberseite der letzten Tragschicht T und der Schachtkante ausgleicht und gegebenenfalls auch über die Schachtkante nach außen greift. Diese Deckenschicht wird verdichtet und geebnet und gegebenenfalls nachgewalzt, bis ein sauberer Verlauf zur angrenzenden Fahrbahn geschaffen ist.

## Patentansprüche

1. Deckenfertiger, insbesondere Kleinfertiger, mit einer breitenverstellbaren Einbaubohle, die außen entgegen der Fahrtrichtung weisende Seitenteile zur seitlichen Eingrenzung der Einbaugut-Vorlage auf die Bohlenbreite sowie bodenseitige Glättbleche aufweist, **dadurch gekennzeichnet**, daß zwischen den Seitenteilen (11) eine Einbau-Hilfsvorrichtung (H) für aus der Einbaugut-Vorlage herzustellende Schacht-Tragschichten (T) in einer den Querabstand der Seitenteile wesentlich unterschreitenden Einbau-Breite (X) angeordnet ist, und daß die Einbau-Hilfsvorrichtung (H) eine über die Unterseite der Glättbleche (9) der Einbaubohle (B) nach unten vorspringende Einzugrampe (14) und einen in Fahrtrichtung (R) davorliegenden, in etwa auf die Breite der Einzugsrampe (14) begrenzten Einbaugut-Einlaß (13) aufweist.

2. Deckenfertiger nach Anspruch 1, **dadurch gekennzeichnet**, daß die Einbau-Hilfsvorrichtung (H) aus zwei in Querrichtung einander überlappenden und ineinanderschiebbaren, in etwa spiegelbildlichen Hälften (I, II) besteht, und daß jeweils eine Hälfte (I, II) an einem querverstellbaren Bohlenteil (7, 8) der Einbaubohle (B) angeordnet ist, derart, daß die Arbeitsbreite (X) der Einbauhilfsvorrichtung (H) durch Verstellen der Bohlenteile (7, 8) verstellbar ist.

3. Deckenfertiger nach Anspruch 1, **dadurch gekennzeichnet**, daß die Einbaubohle (B) und die Einbau-Hilfsvorrichtung (H) Befestigungseinrichtungen (19) zum abnehmbaren Anbringen der Einbau-Hilfsvorrichtung (H) aufweisen.

4. Deckenfertiger nach den Ansprüchen 1 bis 3, **dadurch gekennzeichnet**, daß an der Einbaubohle (B) im Bereich der Seitenteile (11) von diesen nach innen ragende Verschmälerungsteile (12) angebracht sind, und daß die Einbau-Hilfsvorrichtung (H) zwischen die Verschmälerungsteile (12) einsetzbar und, vorzugsweise an den Verschmälerungsteilen (12), festlegbar ist.

5. Deckenfertiger nach den Ansprüchen 1 bis 4, **dadurch gekennzeichnet**, daß bei einer Tiefe der Einzugsrampe (14) von ca. 4cm, bezogen auf die Unterseite der Glättbleche (9), die Breite der Einzugsrampe (14) und des Einbaugut-Einlasses (13) zwischen ca. 75cm und 45cm verstellbar ist.

6. Deckenfertiger nach Anspruch 1, **dadurch gekennzeichnet**, daß die Einzugsrampe (14) entgegen der Fahrtrichtung (R) schräg abfällt und unten durch einen ebenen und horizontalen, vorzugsweise zu den Glättblechen (9) der Einbaubohle (B) parallelen, Glättboden (15) verlängert ist, der sich bis zum hinteren Ende der Glättbleche (9) der Einbaubohle (B) erstreckt, und mit der Einzugsrampe (14) eine kastenartige Einbaukufe (K) bildet.

7. Deckenfertiger nach Anspruch 6, **dadurch gekennzeichnet**, daß beiderseits des Einbaugut-Einlasses (13) und seitlich oberhalb der Einbaukufe (K) längsdurchgehende, horizontale und den Einbaugut-Einlaß (13) seitliche begrenzende Auflageplatten (16) vorgesehen sind.

8. Deckenfertiger nach den Ansprüchen 1 bis 7, **dadurch gekennzeichnet**, daß die Einbau-Hilfsvorrichtung (H) mit zusätzlichen Befestigungsteilen, vorzugsweise Haken (23), am Ende der Einbaukufe (K) an einer horizontalen Auslaufkante (10) am in Fahrtrichtung hinten liegenden Ende der Einbaubohle (B) befestigbar, vorzugsweise einhakbar ist.

9. Deckenfertiger nach den Ansprüchen 1 bis 8, **dadurch gekennzeichnet**, daß der Einbaugut-Einlaß (13) in Fahrtrichtung (R) nach vorne offen und nach hinten durch aufrechtstehende, von der Einzugsrampe (14) nach oben strebende Wandteile (18) abgeschlossen ist, und daß sich von den Wandteilen (18) seitlich hochkantstehende Platten (17) nach vorne erstrecken, die jeweils in etwa entlang der Mittellinien der Abdeckplatten (16) mit diesen verbunden sind.

10. Deckenfertiger nach Anspruch 9, **dadurch gekennzeichnet**, daß die Platten (17) entweder mit den Verschmälerungsteilen (12) oder mit den Seitenteilen (11) der Einbaubohle (B) lösbar verbunden sind.

11. Einbau-Hilfsvorrichtung für die Einbaubohle eines Kleinfertigers, dessen Einbaubohle breitenverstellbar und mit Glättblechen und Vibrationseinrichtungen ausgestattet ist, **dadurch gekennzeichnet**, daß die Einbau-Hilfsvorrichtung breitenverstellbar ausgebildet ist und eine Einbaukufe (14) sowie einen in Fahrtrichtung (R) davorliegenden Einbaugut-Einlaß (13) in der Breite der Einbaukufe (K) aufweist und daß die Einbau-Hilfsvorrichtung (H) mit über die Unterseite der Glättbleche (9) der Einbaubohle (B) nach unten ragender, über die Vibrationseinrichtungen (V) der Einbaubohle (B) beaufschlagbarer Einbaukufe (K) an der Einbaubohle B anbringbar ist.
